# DEMANDE DE BREVET EUROPEEN

(11) **EP 4 700 308 A1**
(43) Date de publication de la demande: **25.02.2026**
(21) Numéro de dépôt: 25197747.6
(22) Date de dépôt: 22.08.2025
(51) Int. Cl.: F25B 39/04, F25B 49/02

(54) **DISPOSITIF DE REFROIDISSEMENT POUR UN SYSTÉME FRIGORIFIQUE, PROCEDE DE REFROIDISSEMENT ET SYSTÉME FRIGORIFIQUE ASSOCIÉ**

(30) Priorité: 22.08.2024 FR 2409052
(71) Demandeur: Kit Eco Cooling, 64140 Lons (FR)
(72) Inventeur: BEAULE, Christophe, 64140 LONS (FR)
(74) Mandataire: A.P.I. Conseil

(57) **Abrégé**

L'invention concerne un dispositif de refroidissement (1) pour un système frigorifique (2) à condenseur (2-1), comprenant au moins un capteur d'environnement, configuré pour mesurer au moins un paramètre environnemental, au moins un moyen d'application d'un fluide (11), une pompe (12) et un module de contrôle (13) comprenant au moins un processeur (13-1), dans lequel :
- le moyen d'application d'un fluide (11) est relié fluidiquement à la pompe (12) et comprend un moyen de fixation (11-1) adapté pour permettre l'application du fluide sur le condenseur (2-1) du système frigorifique (2),
- le processeur (13-1) est configuré pour déterminer une valeur d'environnement à partir de la mesure du capteur d'environnement,
- le module de contrôle (13) est configuré pour commander le déclenchement de la pompe (12) de manière à projeter de l'eau du moyen d'application d'un fluide (11) sur le condenseur (2-1), en fonction de la valeur d'environnement.

## Description

### Domaine technique

L'invention concerne le domaine du refroidissement des systèmes frigorifiques, plus particulièrement des systèmes frigorifiques comprenant un condenseur. Le dispositif de refroidissement selon l'invention peut en particulier être utilisé pour améliorer les performances et limiter la montée en température de certains éléments des systèmes frigorifiques. En particulier, l'invention concerne un dispositif de refroidissement autonome configuré pour augmenter les échanges de calories des systèmes frigorifiques en fonction des conditions d'environnement de ce-dernier et de paramètres techniques.

L'invention concerne en outre un système frigorifique qui comprend un tel dispositif de refroidissement.

### Technique antérieure

Ci-après, nous décrivons l'art antérieur connu à partir duquel l'invention a été développée.

L'utilisation massive des circuits frigorifiques dans le domaine de l'industrie ou commercial a connu un essor majeur au cours des dernières décennies. En effet, on retrouve ces derniers dans tous les secteurs, que cela soit dans des systèmes frigorifiques pour conserver des produits à basse température, ou bien dans des systèmes de climatisation d'industriels ou de particuliers, en passant par des systèmes de pompes à chaleur, tous ces systèmes fonctionnent sur le même principe : le prélèvement d'énergie calorifique dans un endroit à faible température, le transport et le rejet de cette même énergie dans un lieu à température élevée. Pour ce faire, on utilise donc les propriétés thermodynamiques d'un fluide caloporteur dont la température d'évaporation reste très basse. Le principe est donc de faire passer le fluide caloporteur dans différents états afin qu'il permette de refroidir l'air en un lieu précis. Pour évaporer le fluide caloporteur, l'air ambiant lui cède de la chaleur dans un échange calorifique. Un compresseur permet de récupérer les vapeurs en question, les comprime et les refoule sous une forte pression. La température du gaz a alors augmenté et condense à haute température. La chaleur dégagée pendant la condensation est rejetée à l'extérieur. À ce moment, le fluide frigorifique compressé traverse un détendeur. Sa pression chute et il s'évapore donc à une température bien plus basse, ce qui a pour conséquence de faire baisser la température de l'air à l'intérieur.

Une problématique associée aux différents systèmes frigorique est l'environnement dans lequel ils se trouvent. En effet, pour les systèmes d'air conditionné, ces derniers se trouvent en grande partie en extérieur, notamment les éléments de récupération de l'air extérieur ainsi que le condenseur sont sujets aux variations des conditions climatiques. De manière générale, les systèmes frigorifiques qui sont utilisés pour conserver des produits alimentaires se trouvent bien souvent dans des pièces dédiées, telles que des caves sans ventilation, avec d'autres équipements notamment, qui ne sont pas forcément refroidis, tels que par exemple des cuisines de restaurant, des boulangeries ou autres établissements équivalents. A l'instar des systèmes frigorifiques montés en partie en extérieur, les systèmes frigorifiques en intérieur ont tendance à générer de la chaleur participant à l'augmentation de la température environnante, cette augmentation de température est aussi bien souvent due à l'utilisation d'autres appareils divers et variés (fours, cuisinières etc.).

Dans tous les cas, le système frigorifique se retrouve dans un environnement dans lequel son fonctionnement est altéré, notamment une augmentation excessive de la température a un impact sur celle du fluide caloporteur aux propriétés limitées, que l'on retrouve dans les circuits de refroidissement. Le système frigorifique doit donc consommer plus d'énergie, plus souvent, pour fonctionner correctement.

Afin de limiter la consommation en énergie, des solutions visant à optimiser l'utilisation des condensats ont notamment vu le jour, une première solution décrite dans le document brevet n°WO2021034185 propose un système de climatisation qui permet de fournir un refroidissement souhaité à l'intérieur d'un bâtiment, en limitant la quantité de chaleur rejetée dans l'environnement extérieur par l'unité de condensation du système de climatisation pendant son fonctionnement et qui entraînerait une augmentation de la demande de climatisation. Pour cela, l'unité de condensation comprend un tuyau disposé à l'intérieur de tampons d'évaporation sur lesquels l'eau contenue dans le réservoir d'eau des condensats est distribuée de manière à réduire la chaleur du tuyau de condensation.

Cependant, les solutions développées ne permettent pas un refroidissement autonome optimal des systèmes existants et sont bien souvent des solutions intégrées aux systèmes ce qui limite la possibilité d'adapter ses solutions aux systèmes déjà existants. Par ailleurs, ces solutions ne cherchent pas à améliorer et optimiser les propriétés thermodynamiques par évaporation des fluides.

L'invention a pour but de remédier aux inconvénients de l'art antérieur. En particulier, l'invention a pour but de proposer un dispositif de refroidissement qui puisse s'intégrer à des systèmes frigorifiques existant sans nécessiter de modifications, et permettant un refroidissement contrôlé et autonome du système frigorifique. L'invention permet une mise en oeuvre de procédés thermodynamiques améliorant les échanges calorifiques par évaporation et met en oeuvre des algorithmes d'optimisation de ces échanges.

L'invention a en outre pour but de proposer un système frigorifique comprenant un dispositif de refroidissement.

### Résumé de l'invention

L'invention vise à pallier ces inconvénients. Ce qui suit présente un résumé simplifié d'aspects, de modes de réalisation et d'exemples sélectionnés de la présente invention dans le but de fournir une compréhension de base de l'invention. Cependant, ce résumé ne constitue pas un aperçu exhaustif de tous les aspects, modes de réalisation et exemples de l'invention. Son seul but est de présenter des aspects, modes de réalisation et exemples sélectionnés de l'invention sous une forme concise en guise d'introduction à la description plus détaillée des aspects, modes de réalisation et exemples de l'invention qui suivent le résumé.

L'invention vise en particulier un dispositif de refroidissement pour un système frigorifique à condenseur, ledit dispositif comprenant au moins un capteur d'environnement configuré pour mesurer au moins un paramètre environnemental, au moins un moyen d'application d'un fluide, une pompe adaptée pour être reliée à un circuit d'arrivée d'eau et un module de contrôle comprenant au moins un processeur, dans lequel :
- le moyen d'application d'un fluide est relié fluidiquement à la pompe et comprend un moyen de fixation adapté pour permettre l'application du fluide sur le condenseur du système frigorifique ,
- le processeur est configuré pour déterminer une valeur d'environnement à partir de la mesure du capteur d'environnement,
- le module de contrôle est configuré pour commander le déclenchement de la pompe pendant une durée prédéterminée, de manière à projeter de l'eau du moyen d'application d'un fluide sur le condenseur, en fonction de la valeur d'environnement.

Selon d'autres caractéristiques optionnelles du dispositif, ce dernier peut inclure facultativement une ou plusieurs des caractéristiques suivantes, seules ou en combinaison :
- Le circuit d'arrivée d'eau comprend un réservoir relié fluidiquement à un moyen d'évacuation de condensats du système frigorifique et à la pompe.
- Le circuit d'arrivée d'eau comprend un raccord d'alimentation à une arrivée d'eau de ville.
- Le réservoir comprend un capteur de niveau configuré pour communiquer avec le module de contrôle, le module de contrôle étant en outre configuré pour commander l'ouverture et/ou la fermeture du réservoir ou du raccord d'alimentation en fonction du niveau mesuré par le capteur de niveau.
- Lorsque le système frigorifique à condenseur comporte un compresseur, le au moins un capteur d'environnement comprend un capteur de vibrations destiné à détecter les vibrations générées par le compresseur.
- Le au moins un capteur d'environnement comprend un capteur de température agencé pour mesurer la température de l'air ambiant.
- lorsque le système frigorifique à condenseur comporte un moyen de ventilation, le au moins un capteur d'environnement comprend un capteur de température destiné à mesurer la température de l'air soufflé par le moyen de ventilation.
- Le processeur est configuré pour calculer un écart de température entre les mesures des capteurs de température de la température de l'air soufflé et de l'air ambiant, et lorsque l'écart de température est supérieur à un seuil prédéterminé, le module de contrôle est en outre configuré pour commander le déclenchement de la pompe pendant une durée prédéterminée.
- Le processeur est configuré pour calculer une durée de déclenchement de la pompe, ladite durée de déclenchement étant calculée en fonction de la température de l'air ambiant et d'une durée de détection de vibrations générées par le compresseur.
- Le processeur est configuré pour calculer une durée de déclenchement de la pompe, ladite durée de déclenchement étant calculée en fonction de la température de l'air ambiant et d'une durée de détection de vibrations générées par le compresseur et/ou d'une durée de détection du courant généré par le condenseur.
- Le processeur est configuré pour déterminer une durée de détection de vibrations générées par le compresseur et/ou une durée de détection d'un courant généré par le condenseur et calculer un écart de température entre les mesures des capteurs de température de la température de l'air soufflé et de l'air ambiant, le processeur étant en outre configuré pour calculer une durée de déclenchement de la pompe en fonction de l'écart de température et de la durée de détection de vibrations et/ou de la durée de détection du courant.
- Le processeur est configuré pour déterminer une durée de détection de vibrations générées par le compresseur et calculer un écart de température entre les mesures des capteurs de température de la température de l'air soufflé et de l'air ambiant, le processeur étant en outre configuré pour calculer une durée de déclenchement de la pompe en fonction de l'écart de température et de la durée de détection de vibrations.
- Lorsque le système frigorifique à condenseur comporte un compresseur, le au moins un capteur d'environnement comprend un capteur de vibrations configuré pour détecter les vibrations générées par le compresseur et/ou un capteur de courant configuré pour détecter un courant généré par le condenseur.
- Il comprend un système d'éclairage agencé de manière à éclairer une zone de projection, du condenseur, de l'eau projetée par le moyen d'application du fluide, ledit système d'éclairage étant configuré pour émettre une lumière de longueur d'onde comprise entre 470 nm et 570 nm, de préférence comprise entre 510 nm et 560 nm, et dans lequel le module de contrôle est configuré pour commander l'activation du système d'éclairage en fonction de la valeur d'environnement.
- Il comprend un capteur d'humidité de l'air ambiant, dans lequel le processeur est configuré pour calculer une valeur d'environnement à partir de la mesure du capteur de vibrations et/ou du capteur de courant en combinaison avec la mesure du capteur d'humidité de l'air ambiant, le module de contrôle étant configuré pour déterminer une durée, une quantité d'eau à projeter sur le condenseur, un nombre de projections ainsi qu'un intervalle de temps entre deux projections, l'intervalle de temps entre deux projections correspondant à un temps nécessaire pour que la quantité d'eau projetée se soit évaporée.
- Il comprend un capteur d'humidité de l'air ambiant, dans lequel le processeur est configuré pour calculer une valeur d'environnement à partir des mesures des capteurs de température, par exemple de l'air ambiant et de l'air soufflé, en combinaison avec la mesure du capteur d'humidité de l'air ambiant, le module de contrôle étant configuré pour déterminer une durée, une quantité d'eau à projeter sur le condenseur, un nombre de projections ainsi qu'un intervalle de temps entre deux projections, l'intervalle de temps entre deux projections correspondant à un temps nécessaire pour que la quantité d'eau projetée se soit évaporée.
- Une mémoire de données comportant un référentiel dans lequel des températures de fonctionnement sont associées à des fluides caloporteur, et dans lequel le processeur est configuré pour calculer une température cible de fonctionnement en fonction du fluide caloporteur du système frigorifique à condenseur, et lorsque l'écart de température est supérieur à la température cible de fonctionnement, le module de contrôle est en outre configuré pour commander le déclenchement de la pompe pendant une durée prédéterminée.
- Une mémoire de données comportant des programmes de refroidissement, chaque programme de refroidissement étant associé à une valeur d'environnement décrivant une quantité d'eau à projeter, un nombre de projections, une durée de déclenchement de la pompe, un intervalle de temps entre chaque projection, une activation du système d'éclairage, le module de contrôle est en outre configuré pour déterminer un programme de refroidissement en fonction de la valeur d'environnement déterminée par le processeur et pour commander le déclenchement de la pompe et/ou le système d'éclairage en conséquence.
- Le module de contrôle est en outre configuré pour commander l'arrêt du moyen de ventilation, préalablement à la commande du déclenchement de la pompe, pendant une durée prédéterminée.
- L'au moins un moyen d'application d'un fluide est une buse de pulvérisation.

Selon un deuxième objet, l'invention porte sur un procédé de refroidissement d'un système frigorifique à condenseur, ledit procédé étant mis en œuvre par un dispositif de refroidissement selon l'invention, ledit procédé comprenant :
- une étape de détermination d'une valeur d'environnement à partir de la mesure du capteur d'environnement,
- une étape de détermination d'une durée de déclenchement de la pompe,
- une étape de projection de l'eau du moyen d'application d'un fluide sur le condenseur, en fonction de la valeur d'environnement.

Selon d'autres caractéristiques optionnelles du procédé, ce dernier peut inclure facultativement les caractéristiques suivantes :
- une étape de détermination d'une valeur d'environnement à partir de la mesure du capteur d'environnement,
- une étape de détermination d'une durée de déclenchement de la pompe,
- une étape de commande de l'arrêt du moyen de ventilation,
- une étape de projection de l'eau du moyen d'application d'un fluide sur le condenseur, en fonction de la valeur d'environnement,
- une étape de commande du démarrage du moyen de ventilation.
- une étape de détermination d'une valeur d'environnement à partir de la mesure du capteur d'environnement,
- une étape de détermination d'une durée de déclenchement de la pompe,
- une étape de détermination d'une durée d'activation du système d'éclairage,
- une étape de projection de l'eau du moyen d'application d'un fluide sur le condenseur, en fonction de la valeur d'environnement,
- une étape de commande du système d'éclairage pendant la durée d'activation déterminée.

Selon un troisième objet, l'invention porte sur un système frigorifique à condenseur comprenant un dispositif de refroidissement selon l'invention.

Selon d'autres caractéristiques optionnelles du système, ce dernier peut inclure facultativement une ou plusieurs des caractéristiques suivantes, seules ou en combinaison :
- une cuve frigorifique dans laquelle le capteur de température, agencé pour mesurer la température de l'air ambiant, est positionné.

### Brève description des dessins

D'autres caractéristiques et avantages de l'invention seront mieux compris à la lecture de la description qui va suivre et en référence au dessin annexé, donné à titre illustratif et nullement limitatif.

[Fig. 1] La figure 1 représente un schéma d'un mode de réalisation d'un système frigorifique comprenant un dispositif de refroidissement selon l'invention.

La figure ne respecte pas nécessairement les échelles, notamment en épaisseur, et ce à des fins d'illustration.

Des aspects de la présente invention sont décrits en référence à des schémas fonctionnels d'appareils (systèmes) selon des modes de réalisation de l'invention.

### Description des modes de réalisation

Ci-après, nous décrivons un résumé de l'invention et le vocabulaire associé, avant de présenter les inconvénients de l'art antérieur, puis enfin de montrer plus en détail comment l'invention y remédie.

Les termes « **fixation** », au sens de l'invention correspondent à l'association directe ou indirecte d'un élément par rapport à un autre sans mouvement de ces éléments l'un par rapport à l'autre, inamovible ou amovible avec un ou plusieurs éléments intermédiaires.

Le terme « **amovible** » au sens de l'invention correspond à la capacité à être détaché, enlevé ou démonté aisément sans avoir à détruire des moyens de fixation soit parce qu'il n'y a pas de moyen de fixation soit parce que les moyens de fixation sont aisément et rapidement démontables (e.g. encoche, vis, languette, ergot, clips). Par exemple, par amovible, il faut comprendre que l'objet n'est pas fixé par soudure ou par un autre moyen non prévu pour permettre de détacher l'objet.

Ainsi, comme illustré en figure 1, l'invention concerne un dispositif de refroidissement 1 pour un système frigorifique 2 à condenseur 2-1, le dispositif de refroidissement 1 comprenant au moins un capteur d'environnement 10-1, 10-2, 10-3, 10-4, 10-5, au moins un moyen d'application d'un fluide 11, une pompe 12 et un module de contrôle 13.

Selon l'invention, le capteur d'environnement 10-1, 10-2, 10-3, 10-4, 10-5 est configuré pour mesurer au moins un paramètre environnemental.

A titre d'exemples illustratifs, le capteur d'environnement 10-1, 10-2, 10-3, 10-4, 10-5 peut être un capteur de température, un capteur d'humidité, un capteur de vibrations, un capteur de pression et/ou un capteur d'intensité de courant. Il est en outre prévu qu'un dispositif de refroidissement selon l'invention puisse comprendre un ou plusieurs capteurs d'environnement identique ou bien une combinaison d'un ou plusieurs capteurs d'environnement mentionnés précédemment.

Ainsi, un paramètre environnemental peut correspondre à un taux d'humidité de l'air ambiant, une valeur de température, une fréquence etc.

Toujours dans l'invention, le moyen d'application d'un fluide 11 comprend un moyen de fixation 11-1 adapté pour permettre l'application du fluide sur le condenseur 2-1 du système frigorifique 2. Le moyen d'application d'un fluide 11 est en outre relié fluidiquement à la pompe 12.

Le moyen de fixation 11-1 peut correspondre à une structure aimantée ou à une fixation permettant une liaison mécanique réversible avec le condenseur et permettant le positionnement du moyen d'application du fluide 11 directement sur les éléments du condenseur à refroidir, notamment la tuyauterie dans laquelle circule un fluide frigorifique.

A titre d'exemple illustratif, l'au moins un moyen d'application d'un fluide 11 peut être une buse de pulvérisation.

Alternativement, l'au moins un moyen d'application d'un fluide 11 peut correspondre à un brumisateur haute pression ou à ultrasons.

Un dispositif de refroidissement 1 selon l'invention comprend en outre une pompe 12 adaptée pour être reliée à un circuit d'arrivée d'eau. La pompe 12 peut avantageusement comprendre un débitmètre afin de contrôler le volume ou la quantité d'eau délivrée par le moyen d'application d'un fluide 11.

Dans un mode de réalisation particulier, le circuit d'arrivée d'eau peut comprendre une vanne 16, de manière préférée une électrovanne, reliée fluidiquement à un réservoir 14 et/ou à un raccord d'alimentation 15 à une arrivée d'eau de ville. Le module de contrôle 13 peut avantageusement commander le déclenchement de la pompe 12 et par voie de conséquence l'ouverture de la vanne 16, plus particulièrement de la voie reliant fluidiquement le réservoir 14 à la pompe 12 ou bien la voie reliant fluidiquement le raccord d'alimentation 15 à la pompe 12.

Le réservoir 14 peut être relié à un moyen d'évacuation 2-21 de condensats du système frigorifique 2 et à la pompe 12 par la vanne 16. De cette manière, il est possible de recycler les condensats afin de les réutiliser pour refroidir le condenseur lorsque cela est nécessaire.

Le raccord d'alimentation 15 peut en outre comprendre un détendeur de pression et peut aussi comprendre une cartouche de détartrage et / ou de filtration.

Dans l'invention, le dispositif de refroidissement 1 comporte un module de contrôle 13 comprenant au moins un processeur 13-1. Le processeur 13-1 est configuré pour déterminer une valeur d'environnement à partir de la mesure du capteur d'environnement 10-1, 10-2, 10-3, 10-4, 10-5. Ainsi, le module de contrôle 13 est configuré pour commander le déclenchement de la pompe 12 pendant une durée prédéterminée, de manière à projeter de l'eau du moyen d'application d'un fluide11 sur le condenseur 2-1, en fonction de la valeur d'environnement. A titre d'exemple illustratif, le processeur 13-1 peut déterminer une durée d'application prédéterminée correspondant à une durée de déclenchement de la pompe 12 en fonction de la valeur d'environnement.

Dans un mode de réalisation particulier, le réservoir 14 peut comprendre un capteur de niveau 10-6 configuré pour communiquer avec le module de contrôle 13. Le module de contrôle 13 peut en outre être configuré pour commander l'ouverture et/ou la fermeture du réservoir 14 ou du raccord d'alimentation 15 en fonction du niveau mesuré par le capteur de niveau 10-6. En effet, afin d'assurer un refroidissement continu, autonome et optimal, lorsque le volume de condensats récupérés dans le réservoir 14 n'est pas suffisant, le module de contrôle 13 peut commander la fermeture de la voie de communication fluidique entre le réservoir 14 et la pompe 12 et commander l'ouverture de la voie de communication fluidique entre le raccord d'alimentation 15 et la pompe 12. Le réservoir 14 peut en outre comporter un système d'éclairage à ultraviolet agencé pour permettre le traitement par rayonnement du réservoir 14. Cela permet ainsi d'éviter la contamination par certaines bactéries, champignons et virus.

Dans un mode de réalisation particulier du dispositif de refroidissement 1 selon l'invention, le au moins un capteur d'environnement 10-1, 10-2, 10-3, 10-4, 10-5 peut comprendre un capteur de température 10-3 agencé pour mesurer la température de l'air ambiant. Pour cela le capteur de température 10-3 peut être positionné à proximité du condenseur 2-1 de manière à permettre une prise de température la plus représentative de l'environnement du condenseur 2-1.

Ainsi, le processeur 13-1 peut calculer une valeur d'environnement en fonction de la température de l'air ambiant mesurée par le capteur de température 10-3. Notamment, la valeur d'environnement peut correspondre à un indice à partir duquel le module de contrôle 13 détermine des instructions de commande de la pompe 12, notamment un programme de refroidissement comprenant une ou plusieurs applications d'une quantité d'eau prédéterminée pendant un intervalle temporel donné. En effet, en fonction de la température de l'air ambiant, il peut être plus efficace d'appliquer plusieurs quantités d'eau à intervalle régulier, de manière que l'eau appliquée puisse s'évaporer une fois appliquée et ainsi permettre un refroidissement plus efficace du condenseur 2-1.

En alternative ou en complément, lorsque le dispositif de refroidissement 1 est destiné à un système frigorifique 2 à condenseur 2-1 comportant un moyen de ventilation 2-2, le au moins un capteur d'environnement 10-1, 10-2, 10-3, 10-4, 10-5 peut en outre comprendre un capteur de température 10-2 destiné à mesurer la température de l'air soufflé par le moyen de ventilation 2-2. Pour cela le capteur de température 10-2 peut être positionné à proximité du moyen de ventilation 2-2 de manière à permettre une prise de température de l'air expulsé par ledit moyen de ventilation. En effet, la température de l'air expulsé par le moyen de ventilation 2-2 caractérise l'efficacité du système frigorifique 2, notamment du fluide caloporteur, la caractérisation de ladite température permet de déterminer que le système frigorifique à besoin d'être refroidi indépendamment de la température de l'air ambiant qui pourrait indiquer le contraire.

Ainsi, le processeur 13-1 peut calculer une valeur d'environnement en fonction de la température de l'air soufflé mesurée par le capteur de température 10-2. Notamment, la valeur d'environnement peut correspondre à un indice à partir duquel le module de contrôle 13 détermine des instructions de commande de la pompe 12, notamment un programme de refroidissement comprenant une ou plusieurs applications d'une quantité d'eau prédéterminée pendant un intervalle temporel donné. En effet, en fonction de la température de l'air soufflé, il peut être plus efficace d'appliquer plusieurs quantités d'eau à intervalle régulier, de manière que l'eau appliquée puisse s'évaporer une fois appliquée et ainsi permettre un refroidissement plus efficace du condenseur 2-1.

En complément des modes de réalisation décrits précédemment, lorsque le dispositif de refroidissement 1 comprend un capteur de température 10-2 destiné à mesurer la température de l'air soufflé et un capteur de température 10-3 agencé pour mesurer la température de l'air ambiant, le processeur 13-1 peut être configuré pour calculer un écart de température entre les mesures des capteurs de température 10-2, 10-3 de la température de l'air soufflé et de l'air ambiant. Lorsque l'écart de température est supérieur à un seuil prédéterminé, le module de contrôle 13 est en outre configuré pour commander le déclenchement de la pompe 12 pendant une durée prédéterminée.

Ainsi, le processeur 13-1 peut calculer une valeur d'environnement en fonction de l'écart de température entre la température de l'air soufflé et la température de l'air ambiant mesurées par les capteurs de température 10-2, 10-3. Notamment, la valeur d'environnement peut correspondre à un indice à partir duquel le module de contrôle 13 détermine des instructions de commande de la pompe 12, notamment un programme de refroidissement comprenant une ou plusieurs applications d'une quantité d'eau prédéterminée pendant un intervalle temporel donné. A titre d'exemple illustratif, l'indice peut décrire un écart de température entre l'air soufflé et l'air ambiant qui indique une perte d'efficacité du système de refroidissement, notamment du condenseur, et commande ainsi, par le module de contrôle 13, le déclenchement d'un programme de refroidissement. En effet, en fonction dudit écart de température, il peut être plus efficace d'appliquer un programme de refroidissement prédéterminé, un tel programme de refroidissement peut se caractériser par l'application de plusieurs quantités d'eau à intervalle régulier, de manière que l'eau appliquée puisse s'évaporer de manière optimale une fois appliquée et ainsi permettre un refroidissement plus efficace du condenseur 2-1.

En alternative ou en complément, lorsque le dispositif de refroidissement 1 est destiné à un système frigorifique 2 à condenseur 2-1 comportant un compresseur, le au moins un capteur d'environnement peut comprendre un capteur de vibrations destiné à détecter les vibrations générées par le compresseur. Pour cela, le capteur de vibrations peut être positionné à proximité du condenseur, par exemple sur la structure extérieure du système frigorifique ou bien directement sur la conduite du fluide frigorigène ou encore directement sur le compresseur.

Ainsi, le processeur 13-1 peut calculer une valeur d'environnement en fonction de la détection de vibrations par le capteur de vibrations 10-1. Notamment la valeur d'environnement peut correspondre à un indice à partir duquel le module de contrôle 13 détermine des instructions de commande de la pompe 12, notamment un programme de refroidissement comprenant une ou plusieurs applications d'une quantité d'eau prédéterminée pendant un intervalle temporel donné. En effet, en fonction de la détection de vibrations, il peut être plus efficace d'appliquer plusieurs quantités d'eau à intervalle régulier, de manière que l'eau appliquée puisse s'évaporer une fois appliquée et ainsi permettre un refroidissement plus efficace du condenseur 2-1. En outre, le module de contrôle 13 peut être configuré pour déterminer des instructions de commande lorsque le capteur de vibrations 10-1 détecte des vibrations pendant une durée prédéterminée.

En complément, le processeur 13-1 peut être configuré pour calculer une durée de déclenchement de la pompe 12, ladite durée de déclenchement étant calculée en fonction de la température de l'air ambiant et d'une durée de détection de vibrations et/ou d'un courant générés par le compresseur. En effet, il peut être avantageux de laisser le compresseur effectuer un premier cycle, bien souvent d'une durée prédéterminée, avant le déclenchement de la pompe 12, cela permet d'une part de s'assurer que le système frigorique s'est bien mis en marche mais également que le compresseur a bien effectué un cycle de refroidissement puisque ce dernier aura émis des vibrations et/ou un courant après son démarrage pendant une période temporelle donnée. Ainsi, le démarrage de la pompe 12 peut avoir lieu à la fin du cycle, une fois que le capteur de vibrations et/ou le capteur de courant ne détecte plus aucune vibration et/ou plus aucun courant, cela permet ainsi d'optimiser l'application d'eau sur le condenseur en s'assurant que ce dernier à bien effectué un cycle de refroidissement et à donc un besoin d'être refroidi. Lorsque le système frigorifique comporte un moyen de ventilation, l'arrêt des vibrations, et/ou du courant, générée par le compresseur implique bien souvent l'arrêt du moyen de ventilation, ainsi l'application d'eau sur le condenseur, une fois que le capteur de vibrations, et/ou de courant, ne détecte plus aucune vibration et/ou plus aucun courant, permet d'améliorer la mouillabilité du condenseur, par le moyen d'application d'un fluide 11 en évitant que le moyen de ventilation, en fonctionnement, limite l'application de l'eau sur toute la surface du condenseur.

En outre, le processeur 13-1 peut être configuré pour déterminer une durée de détection de vibrations, et/ou de courant, générés par le compresseur et calculer un écart de température entre les mesures des capteurs de température 10-2, 10-3 de la température de l'air soufflé et de l'air ambiant. A partir de la durée de détection de vibrations, et/ou d'un courant, et de l'écart de température, le processeur 13-1 peut en outre être configuré pour calculer une durée de déclenchement de la pompe 12. Cela permet ainsi d'optimiser la quantité d'eau appliquée de manière en fonction de l'écart de température désiré.

En complément des capteurs de température 10-2, 10-3 et/ou des capteurs de vibrations ou de courant, le dispositif de refroidissement selon l'invention peut comprendre un capteur d'humidité 10-4 de l'air ambiant. La mesure du taux d'humidité de l'air ambiant peut être avantageuse pour déterminer un programme de refroidissement adapté pour assurer une évaporation de l'eau optimale une fois appliquée sur le système de refroidissement. En effet, un taux d'humidité important dans l'air ambiant impliquera nécessairement une diminution de l'efficacité du refroidissement puisque l'échange de calories entre l'eau projetée et le système de refroidissement sera limitée par la capacité de l'eau à s'évaporer.

Il est ainsi prévu que le processeur 13-1 puisse être configuré pour calculer une valeur d'environnement à partir des mesures des capteurs de température 10-2, 10-3 en combinaison ou non avec les mesures des capteurs de vibrations ou de courant ainsi qu'avec la mesure du capteur d'humidité 10-4.

A titre d'exemple, le module de contrôle 13 peut, sur la base d'une valeur d'environnement calculée à partir des valeurs de température de l'air soufflé et de l'air ambiant ainsi que du taux d'humidité de l'air ambiant, déterminer une durée et une quantité d'eau à projeter sur le condenseur ainsi qu'un intervalle de temps entre deux projections, l'intervalle de temps correspondant à un temps nécessaire pour que la quantité d'eau projetée se soit évaporée. Ainsi, le module de contrôle 13 peut être configuré pour commander la projection d'eau à chaque intervalle de temps jusqu'à ce que l'écart de température entre les valeurs de température de l'air soufflé et de l'air ambiant mesurées soit supérieure à un seuil prédéterminé.

Selon un autre exemple, le module de contrôle 13 peut, sur la base d'une valeur d'environnement calculée à partir de la mesure du capteur de vibrations et/ou du capteur de courant ainsi que du taux d'humidité de l'air ambiant, le module de contrôle 13 peut déterminer une durée et une quantité d'eau à projeter sur le condenseur ainsi qu'un intervalle de temps entre deux projections, l'intervalle de temps correspondant à un temps nécessaire pour que la quantité d'eau projetée se soit évaporée. Ainsi, le module de contrôle 13 peut être configuré pour commander la projection d'eau à chaque intervalle de temps jusqu'à ce que la mesure du capteur de vibrations et/ou du capteur de courant indique un arrêt du fonctionnement du condenseur.

Dans un mode de réalisation d'un dispositif de refroidissement 1 selon l'invention, ledit dispositif peut comprendre une mémoire de données 13-2 comportant un référentiel. Le référentiel peut comprendre des températures de fonctionnement associées à des fluides caloporteur de référence. La mémoire de données 13-2 peut en outre comprendre des programmes de refroidissement, chaque programme de refroidissement étant associé à une valeur d'environnement permettant la commande d'un ou plusieurs des paramètres suivants : la quantité d'eau projetée, le nombre de projection, la durée d'une projection, l'intervalle de temps entre chaque projection, la commande du système d'éclairage.

Dans un mode de réalisation, le processeur 13-1 peut être configuré pour calculer une température cible de fonctionnement en fonction du fluide caloporteur du système frigorifique 2 à condenseur 2-1. Ainsi, lorsque l'écart de température est supérieur à la température cible de fonctionnement, le module de contrôle 13 peut en outre être configuré pour commander le déclenchement de la pompe 12 pendant une durée prédéterminée. Cela permet avantageusement d'appliquer une quantité d'eau suffisante pour permettre un retour à une température désirée et permettre un fonctionnement adéquat du fluide caloporteur du système frigorifique 2.

Dans un autre mode de réalisation, le processeur 13-1 peut être configuré pour calculer une durée de déclenchement de la pompe 12, un nombre de projections, un intervalle de temps entre chaque projection et une commande d'un système d'éclairage, en fonction du fluide caloporteur du système frigorifique 2 à condenseur 2-1.

Lorsque le système frigorifique comprend un moyen de ventilation 2-2, le dispositif de refroidissement 1 selon l'invention peut comprendre un module de contrôle 13 configuré pour commander l'arrêt du moyen de ventilation 2-2, préalablement à la commande du déclenchement de la pompe 12, pendant une durée prédéterminée. Cela permet avantageusement d'éviter la dissémination de l'eau projetée, par le moyen d'application d'un fluide 11, autre part que sur le condenseur et permet ainsi d'augmenter la mouillabilité du condenseur, ou plus précisément la quantité d'eau en contact avec le condenseur. En outre, l'arrêt du moyen de ventilation permet une montée en pression du condenseur, plus particulièrement de la partie haute pression du condenseur, ce qui permet une évaporation améliorée d'une quantité d'eau appliquée plus importante sur le condenseur et par voie de conséquence un échange thermique améliorée et un refroidissement amélioré du condenseur lors du redémarrage du moyen de ventilation 2-2.

Dans un mode de réalisation, le dispositif de refroidissement 1 peut comprendre un système d'éclairage 17 agencé de manière à éclairer une zone de projection, de préférence du condenseur, de l'eau projetée par le moyen d'application du fluide 11. Le système d'éclairage 17 peut être monté sur un système de fixation 17-1 dédié qui peut correspondre à une structure aimantée ou à une fixation permettant une liaison mécanique réversible avec le condenseur et permettant le positionnement du système d'éclairage 17 de manière à éclairer les éléments du condenseur à refroidir, notamment la tuyauterie dans laquelle circule un fluide frigorifique et sur laquelle de l'eau sera projetée. Le système d'éclairage 17 peut en outre être commandé par le module de contrôle 13 qui peut être configuré pour activer le système d'éclairage 17 pendant toute la durée d'un programme de refroidissement par exemple, ou encore lorsque le condenseur est en marche ou bien tant que l'écart de température entre l'air soufflé et l'air ambiant est supérieur à un seuil prédéterminé ou de manière plus générale pour une durée calculée en fonction d'une valeur d'environnement.

Afin d'optimiser encore plus l'efficacité d'évaporation de l'eau, et notamment sa vitesse d'évaporation, le système d'éclairage 17 peut être configuré pour émettre une lumière verte, c'est-à-dire d'une longueur d'onde comprise entre 470 nm et 570 nm, de préférence comprise entre 510 nm et 560 nm. Cela permet ainsi d'augmenter l'effet photo moléculaire et l'évaporation globale de l'eau projetée pour améliorer le transfert calorifique et le refroidissement général du condenseur.

De manière préférée, le système d'éclairage 17 peut comprendre au moins une ampoule de type LED, de manière encore plus préférée le système d'éclairage 17 peut comprendre au moins une ampoule de type LED par moyen d'application du fluide 11, notamment par buse de pulvérisation.

De manière générale, le module de contrôle 13 peut être relié aux différents éléments du dispositif selon l'invention par un bus de communication filaire ou sans fil. Le module de contrôle 13 peut en outre comprendre un module de communication 13-3 configuré pour recevoir les informations des différents capteurs et pour émettre des commandes à destination de certains des éléments du système frigorique, tel que le moyen de ventilation 2-2 et/ou du dispositif de refroidissement, notamment du moyen d'application d'un fluide 11, du système d'éclairage ou encore du réservoir 14 ou bien du raccord d'alimentation 15 et plus généralement de la vanne 16.

Selon un deuxième objet, l'invention porte sur un système frigorifique 2 à condenseur 2-1 comprenant un dispositif de refroidissement 1 selon l'invention.

Comme mentionné précédemment, un des avantages d'un dispositif de refroidissement selon l'invention est qu'il peut être installé sur la plupart des systèmes frigorifique existant sans avoir besoin de modifier ou d'adapter la structure des systèmes frigorifique en question. Ainsi, le système frigorique 2 peut être un système à air conditionné, une chambre froide, une armoire réfrigérée ou plus généralement toute machine frigorifique adaptée pour la climatisation, la réfrigération ou la congélation.

Comme présenté en figure 1, le système frigorifique 2 peut être un système à air conditionné. Le système à air conditionné est relié au condenseur par une circuit fluidique qui permet le passage de l'air extérieur à refroidir, via une première conduite 2-11, vers le condenseur. Une fois refroidi, l'air est renvoyé par une conduite 2-12 vers un système de ventilation 2-3 permettant la diffusion de l'air refroidi dans l'environnement souhaité.

Dans un autre système frigorifique 2 à condenseur 2-1 non représenté, ledit système frigorifique peut comprendre une cuve frigorifique dans laquelle le capteur de température 10-3, agencé pour mesurer la température de l'air ambiant, est positionné. Notamment, la cuve frigorifique peut correspondre au volume frigorifique d'une armoire frigorifique ou au volume intérieur d'une chambre froide.

Dans ce mode de réalisation, la température intérieure de la cuve frigorifique constitue l'air ambiant et sa montée en température peut indiquer une perte d'efficacité du condenseur. Le module de contrôle 13 peut notamment être configuré pour commander le déclenchement de la pompe 12 pendant une durée prédéterminée, de manière à projeter de l'eau du moyen d'application d'un fluide11 sur le condenseur 2-1, lorsque la température de l'air ambiant de ladite cuve est supérieure à un seuil prédéterminé. La température déterminée par le seuil peut par exemple correspondre à une température proche, mais inférieure, à la température à laquelle le moyen de ventilation du condenseur est configuré pour se déclencher. Ainsi, cela permet, comme mentionné précédemment, l'application de l'eau directement sur le condenseur sans que le moyen de ventilation ne disperse l'eau projetée et limite ainsi son application sur le condenseur et par voie de conséquence implique un refroidissement du condenseur qui n'est pas optimal.

Selon un troisième objet, l'invention porte sur un procédé de refroidissement d'un système frigorifique 2 à condenseur 2-1 mis en œuvre par un dispositif de refroidissement 1 selon l'invention, ledit procédé comprenant :
- une étape de détermination d'une valeur d'environnement à partir de la mesure du capteur d'environnement,
- une étape de détermination d'une durée de déclenchement de la pompe 12,
- une étape de projection de l'eau du moyen d'application d'un fluide11 sur le condenseur 2-1, en fonction de la valeur d'environnement.

Lorsque le dispositif de refroidissement 1 comprend un moyen de ventilation 2-2, un capteur de température 10-2 destiné à mesurer la température de l'air soufflé par le moyen de ventilation 2-2 et un module de contrôle 13 configuré pour commander l'arrêt du moyen de ventilation 2-2, préalablement à la commande du déclenchement de la pompe 12, pendant une durée prédéterminée, le procédé de refroidissement selon l'invention peut comprendre en outre :
- une étape de détermination d'une valeur d'environnement à partir de la mesure du capteur d'environnement,
- une étape de détermination d'une durée de déclenchement de la pompe 12,
- une étape de commande de l'arrêt du moyen de ventilation 2-2,
- une étape de projection de l'eau du moyen d'application d'un fluide 11 sur le condenseur 2-1, en fonction de la valeur d'environnement,
- une étape de commande du démarrage du moyen de ventilation 2-2.

Dans un mode de réalisation d'un procédé de refroidissement d'un système frigorifique 2 à condenseur 2-1 mis en œuvre par un dispositif de refroidissement 1 comprenant un système d'éclairage 17 selon l'invention, ledit procédé peut comprendre :
- une étape de détermination d'une valeur d'environnement à partir de la mesure du capteur d'environnement,
- une étape de détermination d'une durée de déclenchement de la pompe 12,
- une étape de détermination d'une durée d'activation du système d'éclairage 17,
- une étape de projection de l'eau du moyen d'application d'un fluide 11 sur le condenseur 2-1, en fonction de la valeur d'environnement,
- une étape de commande du système d'éclairage 17 pendant la durée d'activation déterminée.
- une étape de commande d'un système d'éclairage 17 de manière à éclairer une zone de projection, de préférence du condenseur, de l'eau projetée par le moyen d'application du fluide 11.

L'invention peut faire l'objet de nombreuses variantes et applications autres que celles décrites ci-dessus. En particulier, sauf indication contraire, les différentes caractéristiques structurelles et fonctionnelles de chacune des mises en œuvre décrite ci-dessus ne doivent pas être considérées comme combinées et/ou étroitement et/ou inextricablement liées les unes aux autres, mais au contraire comme de simples juxtapositions. En outre, les caractéristiques structurelles et/ou fonctionnelles des différents modes de réalisation décrits ci-dessus peuvent faire l'objet en tout ou partie de toute juxtaposition différente ou de toute combinaison différente.

## Revendications

1. Dispositif de refroidissement (1) pour un système frigorifique (2) à condenseur (2-1), ledit dispositif comprenant au moins un capteur d'environnement (10-1, 10-2, 10-3, 10-4, 10-5), configuré pour mesurer au moins un paramètre environnemental, au moins un moyen d'application d'un fluide (11), une pompe (12) adaptée pour être reliée à un circuit d'arrivée d'eau et un module de contrôle (13) comprenant au moins un processeur (13-1), dans lequel :
- le moyen d'application d'un fluide (11) est relié fluidiquement à la pompe (12) et comprend un moyen de fixation (11-1) adapté pour permettre l'application du fluide sur le condenseur (2-1) du système frigorifique (2),
- le processeur (13-1) est configuré pour déterminer une valeur d'environnement à partir de la mesure du capteur d'environnement,
- le module de contrôle (13) est configuré pour commander le déclenchement de la pompe (12) pendant une durée prédéterminée, de manière à projeter de l'eau du moyen d'application d'un fluide (11) sur le condenseur (2-1), en fonction de la valeur d'environnement.

2. Dispositif de refroidissement (1) selon l'une quelconque des revendications 1 à 6, ledit dispositif de refroidissement comprenant un système d'éclairage (17) agencé de manière à éclairer une zone de projection, du condenseur (2-1), de l'eau projetée par le moyen d'application du fluide (11), ledit système d'éclairage étant configuré pour émettre une lumière de longueur d'onde comprise entre 470 nm et 570 nm, de préférence comprise entre 510 nm et 560 nm, et dans lequel le module de contrôle (13) est configuré pour commander l'activation du système d'éclairage (17) en fonction de la valeur d'environnement.

3. Dispositif de refroidissement (1) selon la revendication 1 ou 2, dans lequel, lorsque le système frigorifique (2) à condenseur (2-1) comporte un compresseur, le au moins un capteur d'environnement comprend un capteur de vibrations configuré pour détecter les vibrations générées par le compresseur et/ou un capteur de courant configuré pour détecter un courant généré par le condenseur.

4. Dispositif de refroidissement (1) selon l'une quelconque des revendications 1 à 3, dans lequel le au moins un capteur d'environnement (10-1, 10-2, 10-3, 10-4, 10-5) comprend un capteur de température (10-3) agencé pour mesurer la température de l'air ambiant.

5. Dispositif de refroidissement (1) selon l'une quelconque des revendications 1 à 4, dans lequel, lorsque le système frigorifique (2) à condenseur (2-1) comporte un moyen de ventilation (2-2), le au moins un capteur d'environnement (10-1, 10-2, 10-3, 10-4, 10-5) comprend un capteur de température (10-2) destiné à mesurer la température de l'air soufflé par le moyen de ventilation (2-2).

6. Dispositif de refroidissement (1) selon les revendications 4 et 5, dans lequel le processeur (13-1) est configuré pour calculer un écart de température entre les mesures des capteurs de température (10-2, 10-3) de la température de l'air soufflé et de l'air ambiant, et lorsque l'écart de température est supérieur à un seuil prédéterminé, le module de contrôle (13) est en outre configuré pour commander le déclenchement de la pompe (12) pendant une durée prédéterminée.

7. Dispositif de refroidissement (1) selon la revendication 3 ou selon l'une quelconque des revendications 3 et 4 à 6, ledit dispositif de refroidissement comprenant un capteur d'humidité (10-4) de l'air ambiant, dans lequel le processeur (13-1) est configuré pour calculer une valeur d'environnement à partir de la mesure du capteur de vibrations et/ou du capteur de courant en combinaison avec la mesure du capteur d'humidité (10-4) de l'air ambiant, le module de contrôle (13) étant configuré pour déterminer une durée, une quantité d'eau à projeter sur le condenseur, un nombre de projections ainsi qu'un intervalle de temps entre deux projections, l'intervalle de temps entre deux projections correspondant à un temps nécessaire pour que la quantité d'eau projetée se soit évaporée.

8. Dispositif de refroidissement (1) selon les revendications 4 et 5 ou 6, ledit dispositif de refroidissement comprenant un capteur d'humidité (10-4) de l'air ambiant, dans lequel le processeur (13-1) est configuré pour calculer une valeur d'environnement à partir des mesures des capteurs de température (10-2, 10-3) en combinaison avec la mesure du capteur d'humidité (10-4) de l'air ambiant, le module de contrôle (13) étant configuré pour déterminer une durée, une quantité d'eau à projeter sur le condenseur, un nombre de projections ainsi qu'un intervalle de temps entre deux projections, l'intervalle de temps entre deux projections correspondant à un temps nécessaire pour que la quantité d'eau projetée se soit évaporée.

9. Dispositif de refroidissement (1) selon les revendications 3 et 4 ou selon les revendications 3 et 4 prises dans leur dépendance avec les revendications 5 ou 6, dans lequel le processeur (13-1) est configuré pour calculer une durée de déclenchement de la pompe (12), ladite durée de déclenchement étant calculée en fonction de la température de l'air ambiant et d'une durée de détection de vibrations générées par le compresseur et/ou d'une durée de détection du courant généré par le condenseur.

10. Dispositif de refroidissement (1) selon les revendications 3 à 5 ou selon les revendications 3 à 5 prises dans leur dépendance avec les revendications 6 ou 7, dans lequel le processeur (13-1) est configuré pour déterminer une durée de détection de vibrations générées par le compresseur et/ou une durée de détection d'un courant généré par le condenseur et calculer un écart de température entre les mesures des capteurs de température (10-2, 10-3) de la température de l'air soufflé et de l'air ambiant, le processeur (13-1) étant en outre configuré pour calculer une durée de déclenchement de la pompe (12) en fonction de l'écart de température et de la durée de détection de vibrations et/ou de la durée de détection du courant.

11. Dispositif de refroidissement (1) selon la revendication 2 ou selon la revendication 2 et l'une quelconque des revendications 3 à 10, ledit dispositif comprenant une mémoire de données (13-2) comportant des programmes de refroidissement, chaque programme de refroidissement étant associé à une valeur d'environnement décrivant une quantité d'eau à projeter, un nombre de projections, une durée de déclenchement de la pompe (12), un intervalle de temps entre chaque projection, une activation du système d'éclairage (17), le module de contrôle (13) est en outre configuré pour déterminer un programme de refroidissement en fonction de la valeur d'environnement déterminée par le processeur (13-1) et pour commander le déclenchement de la pompe (12) et/ou le système d'éclairage (17) en conséquence.

12. Dispositif de refroidissement (1) selon l'une quelconque des revendications 1 à 11, dans lequel l'au moins un moyen d'application d'un fluide (11) est une buse de pulvérisation.

13. Procédé de refroidissement d'un système frigorifique (2) à condenseur (2-1), ledit procédé étant mis en œuvre par un dispositif de refroidissement (1) selon l'une quelconque des revendications 1 à 12, ledit procédé comprenant :
- une étape de détermination d'une valeur d'environnement à partir de la mesure du capteur d'environnement,
- une étape de détermination d'une durée de déclenchement de la pompe (12),
- une étape de projection de l'eau du moyen d'application d'un fluide (11) sur le condenseur (2-1), en fonction de la valeur d'environnement.

14. Procédé de refroidissement d'un système frigorifique (2) à condenseur (2-1), ledit procédé étant mis en œuvre par un dispositif de refroidissement (1) selon la revendication 2 ou selon la revendication 2 et selon l'une quelconque des revendications 3 à 12, ledit procédé comprenant :
- une étape de détermination d'une valeur d'environnement à partir de la mesure du capteur d'environnement,
- une étape de détermination d'une durée de déclenchement de la pompe (12),
- une étape de détermination d'une durée d'activation du système d'éclairage (17),
- une étape de projection de l'eau du moyen d'application d'un fluide (11) sur le condenseur (2-1), en fonction de la valeur d'environnement,
- une étape de commande du système d'éclairage (17) pendant la durée d'activation déterminée.

15. Système frigorifique (2) à condenseur (2-1) comprenant un dispositif de refroidissement 1 selon l'une quelconque des revendications 1 à 12.
